# EUROPÄISCHE PATENTSCHRIFT

(11) **EP 2 602 862 B1**
(45) Veröffentlichungstag und Bekanntmachung des Hinweises auf die Patenterteilung: **13.09.2017**
(21) Anmeldenummer: 13151999.3
(22) Anmeldetag: 09.02.2010
(51) Int. Cl.: H01Q 1/12, H01Q 3/04, E04H 12/22

(54) **Antennenhalter**
Antenna holder
Support d'antennes

(30) Priorität: 31.03.2009 DE 102009015220
(43) Veröffentlichungstag der Anmeldung: 12.06.2013
(62) Teilanmeldung aus: 10075057.9
(73) Patentinhaber: Engbarth, Hans-Georg, 47608 Geldern (DE); Eyckmann, Heinrich Bartholomäus, 47608 Geldern (DE)
(72) Erfinder: Engbarth, Hans-Georg, 47608 Geldern (DE); Eyckmann, Heinrich Bartholomäus, 47608 Geldern (DE)
(74) Vertreter: Fischer, Uwe

(56) Entgegenhaltungen:
- EP-A1- 1 770 823
- WO-A2-2008/030483
- DE-U1-202004 019 387
- JP-A- 60 089 102
- JP-U- S6 416 709
- SE-L- 7 903 159
- US-A- 2 628 796
- US-B1- 6 366 253
- Preisner: "NEWS 0509", , 1. Mai 2009 (2009-05-01), XP002621544, Gefunden im Internet: URL:http://www.preisner.de/downloaddp.php? id=188 [gefunden am 2011-02-09]

## Beschreibung

Die Erfindung bezieht sich auf einen Antennenhalter mit den Merkmalen gemäß dem Oberbegriff des Anspruchs 1.

Ein derartiger Antennenhalter ist aus der japanischen Offenlegungsschrift JP 60-89102 bekannt. Der Antennenhalter weist eine Auflagevorrichtung zur Auflage des Antennenhalters auf einer Trägerfläche auf. Die Auflagevorrichtung umfasst ein Rahmengestell, in das zum Beschweren der Auflagevorrichtung Platten einlegbar sind. Mit der Auflagevorrichtung steht ein Mast in Verbindung, an dem eine Antenne befestigbar ist.

Ein anderer Antennenhalter für eine Trägerfläche wird beispielsweise von der Firma CONRAD unter der Bezeichnung Alu-Balkonstandfuß vertrieben. Dieser Antennenhalter weist eine Auflagevorrichtung zur Auflage des Antennenhalters auf einer Trägerfläche und einen mit der Auflagevorrichtung in Verbindung stehenden Mast auf, an dem eine Antenne befestigbar ist.

Ein weiterer Antennenhalter für eine Trägerfläche ist in der deutschen Gebrauchsmusterschrift DE 20 2004 019 387 U1 beschrieben. Bei diesem Antennenhalter wird der Mast seitlich an einer auf einer Trägerfläche liegenden Basisplatte angeschraubt.

Antennenhalter zur Dachmontage, bei denen der Mast an einem Dach fest verschraubt wird, sind beispielsweise aus der US-Patentschrift US 2,628,796 und der europäischen Offenlegungsschrift EP 1 770 823 bekannt.

Der Erfindung liegt die Aufgabe zugrunde, einen Antennenhalter anzugeben, der sich noch einfacher als bisherige Antennenhalter montieren lässt.

Diese Aufgabe wird erfindungsgemäß durch einen Antennenhalter mit den Merkmalen gemäß Patentanspruch 1 gelöst. Vorteilhafte Ausgestaltungen des erfindungsgemäßen Antennenhalters sind in Unteransprüchen angegeben.

Ein wesentlicher Vorteil des erfindungsgemäßen Antennenhalters besteht darin, dass sich dieser ohne großen Aufwand auf beliebigen Bodenflächen, beispielsweise Terrassenflächen, Balkonflächen oder Flachdächern montieren lässt. Flachdächer weisen üblicherweise ein gewisses Gefälle auf, so dass bei Antennenhaltern der vorbekannten Art zur Bodenflächenmontage der Mast nach einer Montage auf einem Flachdach niemals 100%ig senkrecht steht. Diese Problematik tritt bei dem erfindungsgemäßen Antennenhalter nicht auf, weil nämlich durch den Schwenkmechanismus eine nachträgliche Winkeljustage auch nach dem Aufstellen des Antennenhalters ohne großen Aufwand möglich ist.

Der Schwenkmechanismus kann beliebig ausgestaltet sein und beispielsweise durch ein oder mehrere Gelenke und/oder ein oder mehrere Scharniere gebildet sein.

Um das Einlegen solcher Platten zu vereinfachen, wird es als vorteilhaft angesehen, wenn zwischen der Auflagevorrichtung und dem Schwenkmechanismus ein Abstandselement angeordnet ist, das den Schwenkmechanismus von der Auflagevorrichtung unter Bildung eines vorgegebenen vertikalen Abstands trennt.

Die Länge des Abstandselements beträgt vorzugsweise mindestens 10cm oder ist vorzugsweise derart bemessen, dass zumindest zwei handelsübliche Waschbetonplatten übereinander in die Auflagevorrichtung einlegbar sind und dabei räumlich unterhalb des Schwenkmechanismus liegen.

Das Klemmelement und das Gegenklemmelement können beispielsweise mittelbar oder unmittelbar miteinander verschraubbar sein. Beispielsweise wird das Klemmelement und/oder das Gegenklemmelement durch eine Schelle, insbesondere in Form eines Rundstahlbügels oder einer gebogenen Gewindestange, gebildet.

Auch kann das Klemmelement und/oder das Gegenklemmelement ein rinnenförmiges Teil aufweisen, das mittels Schrauben oder Schellen, insbesondere mit Rundstahlbügeln, gebogenen Gewindestangen oder sonst wie, mit dem jeweils anderen Element(Klemmelement/Gegenklemmelement) verschraubt wird.

Darüber hinaus kann das Klemmelement und/oder das Gegenklemmelement auf seiner Klemmelementinnenseite zumindest ein Formschlusselement, vorzugsweise mehrere Formschlusselemente, insbesondere in Form einer Riffelung, aufweisen, um eine formschlüssige Verbindung hervorzurufen.

Das ringförmige Element weist bevorzugt auf: einen Bodenabschnitt, an dem zwei zumindest näherungsweise parallel verlaufende Seitenabschnitte angebracht sind, und ein Verbindungselement, das die beiden Seitenabschnitte verbindet und mit diesen sowie dem Bodenabschnitt den Innenringbereich definiert. Das Verbindungselement weist vorzugsweise - im Querschnitt betrachtet - eine runde Außenkontur auf; beispielsweise wird das Verbindungselement durch ein Rundrohr oder eine im Querschnitt runde Stange gebildet.

Das Verbindungselement verläuft vorzugsweise zumindest näherungsweise parallel zu der Trägerfläche.

Besonders bevorzugt ist die Anbindung des Verbindungselements an zumindest einem der beiden Seitenabschnitte derart verstellbar, dass der Winkel zwischen dem Verbindungselement und dem jeweiligen Seitenabschnitt nachgestellt bzw. nachjustiert werden kann.

Der Bodenabschnitt und die Seitenabschnitte können beispielsweise durch ein umgebogenes Flacheisen gebildet sein.

Das ringförmige Element steht vorzugsweise mittelbar oder unmittelbar mit einem Ende des Abstandselements in Verbindung, und das Anschlusselement steht vorzugsweise mittelbar oder unmittelbar mit dem Mast in Verbindung.

Alternativ kann auch vorgesehen sein, dass das ringförmige Element mittelbar oder unmittelbar mit dem Mast und das Anschlusselement mittelbar oder unmittelbar mit einem Ende des Abstandselements in Verbindung steht.

Beispielsweise ist der Mast mittelbar oder unmittelbar an dem Klemmelement angebracht.

Gemäß einer besonders bevorzugten Ausgestaltung ist vorgesehen, dass der Schwenkmechanismus ein Verbindungselement, ein Klemmelement und ein Gegenklemmelement umfasst, wobei das Klemmelement und das Gegenklemmelement das Verbindungselement umfassen, und zwar derart, dass das Klemmelement und das Gegenklemmelement einen Abschnitt des Verbindungselements mittelbar oder unmittelbar zwischen ihren Klemmelementinnenseiten einklemmen.

Das Abstandselement wird bevorzugt durch ein Abstandsrohr gebildet, das sich von der Trägerfläche bzw. der Auflagevorrichtung weg erstreckt. Beispielsweise verläuft das Abstandselement senkrecht, zumindest näherungsweise senkrecht, zu der Trägerfläche.

Bei dem Abstandsrohr kann es sich beispielsweise um ein Vierkantrohr, Rundrohr, eine Vierkantstange oder eine runde Stange handeln.

Der Schwenkmechanismus umfasst vorzugsweise ein Anschlusselement, das in das Abstandselement hineingeschoben oder auf das Abstandselement aufgeschoben ist. Das Anschlusselement ist vorzugsweise rohrförmig.

Das rohrförmige Anschlusselement kann beispielsweise eine Art Anschlusshülse bilden, die auf das Abstandselement aufgesetzt ist. Die Anschlusshülse kann dabei einen runden oder mehreckigen Querschnitt aufweisen, wobei die Querschnittsform der Anschlusshülse vorzugsweise der Querschnittsform des Abstandselements entspricht. Um ein Hineinschieben der Anschlusshülse in das Abstandselement oder ein Hineinschieben des Abstandselements in die Anschlusshülse zu ermöglichen, ist vorzugsweise die Querschnittsfläche des einen Elements kleiner als die des anderen Elements. Wenn das rohrförmige Anschlusselement und das Abstandselement im Querschnitt kreisförmig sind, kann das Anschlusselement und damit der Mast um seine Längsachse gedreht werden, so dass ein weiterer Freiheitsgrad bei der Montage und Justage des Antennenmasts bereitgestellt wird.

Die Verbindung zwischen dem Abstandsrohr und dem Anschlusselement kann beispielsweise mit einer Schraubverbindung oder einer Klemmverbindung fixiert werden.

Die Länge des Abstandselements beträgt vorzugsweise mindestes 10cm und/oder ist vorzugsweise derart bemessen, dass zumindest zwei Waschbetonplatten übereinander in die Auflagevorrichtung einlegbar sind und danach räumlich unterhalb des Schwenkmechanismus liegen.

Das Anschlusselement ist vorzugsweise an dem ringförmigen Element angebracht, und zwar bevorzugt derart, dass es sich nach der Montage des ringförmigen Elements an dem Abstandselement zwischen dem ringförmigen Element und dem Abstandselement befindet.

Der Schwenkmechanismus umfasst vorzugsweise ein oder mehrere Formschlusselemente, insbesondere in Form einer Verzahnung, die die Ausrichtung des Masts relativ zu der Auflagevorrichtung durch einen Formschluss fixieren.

Mindestens ein Formschlusselement ist vorzugsweise an dem Klemmelement und/oder dem Gegenklemmelement und/oder dem Verbindungselement angebracht.

Die Erfindung wird nachfolgend anhand von Ausführungsbeispielen näher erläutert; dabei zeigen beispielhaft
- Figur 1: ein Ausführungsbeispiel für einen erfindungsgemäßen Antennenhalter in einer Sicht von der Seite,
- Figur 2: ein Anschlusselement des Antennenhalters gemäß Figur 1 in einer Detailansicht,
- Figur 3: den Antennenhalter gemäß Figur 1 in einer Sicht von vorne,
- Figur 4: ein ringförmiges Element des Antennenhalters gemäß Figur 1 näher im Detail,
- Figur 5: ein weiteres Ausführungsbeispiel für einen erfindungsgemäßen Antennenhalter,
- Figur 6: ein drittes Ausführungsbeispiel für einen erfindungsgemäßen Antennenhalter
- Figur 7: ein viertes Ausführungsbeispiel für einen erfindungsgemäßen Antennenhalter und
- Figur 8: ein fünftes Ausführungsbeispiel für einen erfindungsgemäßen Antennenhalter.

In den Figuren werden der Übersicht halber für identische oder vergleichbare Komponenten stets dieselben Bezugszeichen verwendet.

Die Figur 1 zeigt einen Antennenhalter 10 mit einer Auflagevorrichtung 20, die zur Auflage des Antennenhalters 10 auf einer Trägerfläche 30 bestimmt bzw. dafür geeignet ist. Bei der Trägerfläche 30 kann es sich um eine beliebige Bodenfläche, beispielsweise um eine Terrassenfläche, eine Balkonfläche oder auch um ein Flachdach oder dergleichen handeln.

Die Auflagevorrichtung 20 weist ein Rahmengestell 22 mit vier Segmenten 23, 24, 25 und 26 auf, in die jeweils Platten, beispielsweise Wachbetonplatten, eingelegt werden können, um ein Umkippen des Antennenhalters 10 bei Wind zu vermeiden.

An der Auflagevorrichtung 20 angebracht, beispielsweise angeschraubt, angenietet oder angeschweißt, ist ein Abstandselement 40, bei dem es sich beispielsweise um ein Vierkantrohr handeln kann. Das der Auflagevorrichtung 20 abgewandte Ende des Abstandselements 40 steht mit einem ringförmigen Element 50 in Verbindung. Bei dem Ausführungsbeispiel gemäß Figur 1 ist das ringförmige Element 50 an dem Abstandselement 40 fest angebracht, beispielsweise angenietet oder angeschweißt. Wie weiter unten noch näher im Detail erläutert werden wird, sind auch andere Anbindungsformen des ringförmigen Elements 50 an dem Abstandselement 40 möglich, beispielsweise kann das ringförmige Element 50 gegenüber dem Abstandselement 40 drehbar gelagert sein.

Die Länge des Abstandselements 40 bestimmt den Abstand A, den das ringförmige Element 50 von der Auflagevorrichtung 20 hat. Ist der Abstand A groß gewählt, so können mehr als zwei Platten, beispielsweise Waschbetonplatten, übereinander in die Auflagevorrichtung 20 eingelegt werden, ohne dass das ringförmige Element 50 das Einlegen erschwert oder behindert.

Wie sich insbesondere der Figur 2 im Detail entnehmen lässt, weist das ringförmige Element 50 ein im Querschnitt betrachtet U-förmiges Trägerelement 55 auf. Das U-förmige Trägerelement 55 besteht aus einem Bodenabschnitt 60, der an dem Abstandselement 40 angeschweißt ist, und zwei Seitenabschnitten 70 und 80, die sich von dem Bodenabschnitt 60 und damit von der Auflagevorrichtung 20 im Wesentlichen senkrecht nach oben wegerstrecken.

Zwischen den Seitenabschnitten 60 und 70 des U-förmigen Trägerelements 55 ist ein die beiden Seitenabschnitte 70 und 80 verbindendes Verbindungselement angebracht, das - im Querschnitt betrachtet - vorzugsweise eine runde Außenkontur 100 aufweist. Bei dem Verbindungselement 90 kann es sich beispielsweise um ein Rundrohr oder eine im Querschnitt runde Stange handeln. Nachfolgend wird beispielhaft davon ausgegangen, dass es sich bei dem Verbindungselement 90 um ein Rundrohr handelt. Das Verbindungselement 90 kann auf seiner Außenseite beispielsweise Formschlusselemente, beispielsweise in Form einer Riffelung oder Verzahnung aufweisen.

Das im Querschnitt betrachtet U-förmige Trägerelement 55 und das Rundrohr 90 bilden gemeinsam das ringförmige Element 50. Der Innenringbereich 120 des ringförmigen Elements 50 wird dadurch gebildet, dass das Rundrohr 90 einen Abstand zu dem Bodenabschnitt 60 aufweist.

Bei dem Ausführungsbeispiel gemäß den Figuren 1 bis 4 ist das Rundrohr 90 an den beiden Seitenabschnitten 70 und 80 angeschweißt; alternativ sind auch andere Anbindungsformen des Rundrohres 90 an den beiden Seitenabschnitten 70 und 80 möglich, beispielsweise kann das Rundrohr mit den Seitenabschnitten 70 und 80 verschraubt sein. Besonders bevorzugt ist die Verbindung zwischen dem Rundrohr 90 und den beiden Seitenabschnitten 70 und 80 derart gewählt, dass eine gewisse Winkeljustage des Rundrohres 90 möglich ist, so dass die Ausrichtung des Rundrohres 90 nach einem Aufstellen der Auflagevorrichtung 20 auf der Trägerfläche 30 derart nachjustiert werden kann, dass die Längsachse des Rundrohres 90 waagerecht bzw. parallel zur Trägerfläche 30 verläuft.

Wie in den Figuren 1 und 2 gut erkennbar ist, ist an dem Rundrohr 90 ein Anschlusselement 110 angebracht, und zwar derart, dass das Anschlusselement 110 den Innenringbereich 120 des ringförmigen Elements 50 durchgreift. Das Anschlusselement 110 weist ein oberes Klemmelement 125 sowie ein unteres Klemmelement 130 auf. Das untere Klemmelement 130 wird nachfolgend auch als Gegenklemmelement bezeichnet.

Das Gegenklemmelement 130 kann beispielsweise ein rinnenförmiges Bodenteil 140 sowie zwei daran angebrachte Schellen, beispielsweise in Form gebogener Gewindestangen oder in Form von Rundstahlbügeln, aufweisen, die das rinnenförmige Bodenteil 140 an die Unterseite des Rundrohres 90 andrücken. Das Gegenklemmelement 130 kann beispielsweise mit Muttern mit dem Klemmelement 125 verschraubt sein.

Mittelbar oder unmittelbar in Verbindung mit der äußeren, dem Rundrohr 90 abgewandten Oberseite 150 des Klemmelements 125 steht ein Mast 160 des Antennenhalters 10. An dem Mast 160 kann beispielsweise eine Satellitenantenne oder dergleichen angeschraubt werden.

Das Anschlusselement 110 zusammen mit dem ringförmigen Element 50 bilden einen Schwenkmechanismus 200 des Antennenhaltes 10, der eine senkrechte Ausrichtung des Mastes 160 ermöglicht.

Die Figur 3 zeigt den Antennenhalter gemäß den Figuren 1 und 2 nochmals in einer anderen Sicht. Man erkennt, dass das Anschlusselement und das ringförmige Element 50 eine formschlüssige Verbindung bilden. Das obere Klemmelement 125 weist hierzu Formschlusselemente in Form einer Riffelung bzw. in Form von Zacken auf, die in der Figur 3 mit dem Bezugszeichen 170 gekennzeichnet sind. Wird nun das Anschlusselement 110 an dem Rundrohr 90 befestigt, indem die Muttern 180 festgezogen werden, so werden die Zacken bzw. die Riffelung 170 auf das Rundrohr 90 gedrückt, so dass eine formschlüssige Verbindung zwischen dem Anschlusselement 110 und dem ringförmigen Element 50 geschaffen wird. Eine solche formschlüssige Verbindung wird die Verdrehsicherheit des Mastes gegenüber dem Rahmengestell 22 deutlich verbessern.

Die Figur 4 zeigt den Antennenhalter gemäß den Figuren 1 bis 3 nochmals in einer anderen Darstellung, nämlich bevor das Anschlusselement 110 mit dem Mast 160 an dem ringförmigen Element 50 angebracht worden ist. Man erkennt das Rundrohr 90, den Bodenabschnitt 60, die beiden Seitenabschnitte 70 und 80 sowie den Innenringbereich 120, der nach einer Montage des Anschlusselements 110 von diesem durchgriffen wird.

Der Antennenhalter gemäß den Figuren 1 und 4 kann beispielsweise wie folgt montiert werden:
In einem ersten Montageschritt wird das Rahmengestell 22 auf der Trägerfläche 30, beispielsweise auf einem Flachdach, aufgesetzt. Anschließend wird das Rahmengestell 22 am Boden fixiert, indem Befestigungsplatten, beispielsweise Waschbetonplatten, in das Rahmengestell 22 eingelegt werden. Aufgrund des Abstands A zwischen dem ringförmigen Element 50 und dem Rahmengestell 22 stört das ringförmige Element 50 das Einführen bzw. Einsetzen der Waschbetonplatten nicht.

Nachfolgend wird das Anschlusselement 110 an dem ringförmigen Element 50 angebracht, indem das Gegenklemmelement 130 in den Innenringbereich 120 des ringförmigen Elements 50 gebracht und mit dem darüber positionierten Klemmelement 125 verschraubt wird. Durch die Montage des Klemmelements 125 an dem ringförmigen Element 50 wird vorzugsweise gleichzeitig der Mast 160 an dem Rahmengestell angebracht.

Da Trägerflächen im Allgemeinen nicht ideal horizontal verlaufen, kann der Winkel des Mastes 160 durch ein Drehen bzw. Schwenken um das Rundrohr 90 des ringförmigen Elementes 50 verstellt werden. Das Anschlusselement 110 zusammen mit dem ringförmigen Element 50 bilden somit - wie bereits erwähnt - einen Schwenkmechanismus 200 des Antennenhalters 10, der eine senkrechte Ausrichtung des Mastes 160 ermöglicht.

Um darüber hinaus zu erreichen, dass auch das das Anschlusselement 110 haltende Rundrohr 90 des ringförmigen Elements 50 horizontal verläuft, ist dieses - wie bereits erwähnt - vorzugsweise an den beiden Seitenabschnitten 70 und 80 nachjustierbar befestigt. Beispielsweise weisen die Seitenabschnitte 70 und 80 Langlöcher auf, die ein Anschrauben des Rundrohres 90 an den beiden Seitenabschnitten 70 und 80 in einem beliebigen Winkel zu diesen ermöglichen.

In der Figur 5 ist ein anderes Ausführungsbeispiel für einen Antennenhalter gezeigt. Es lässt sich erkennen, dass bei diesem Ausführungsbeispiel das Abstandselement 40 durch ein Rundrohr gebildet ist, auf dem das ringförmige Element 50 drehbar aufgesetzt ist. Hierzu ist an dem ringförmigen Element 50 ein rohrförmiges Anschlusselement 210 angebracht, das auf das Abstandselement 40 aufgeschoben ist. Das rohrförmige Anschlusselement bildet eine Anschlusshülse, die mit dem Abstandselement 40 zusammenwirkt. Aufgrund des runden Querschnitts des Abstandselements 40 und des runden Querschnitts der Anschlusshülse ist es möglich, das ringförmige Element 50 um die Längsachse des Abstandselements 40 zu verdrehen, so dass ein weiterer Freiheitsgrad für die Justage des Antennenmastes 160 geschaffen wird. Die Anschlusshülse kann beispielsweise mittels einer Schraube 215 auf dem Abstandselement 40 fixiert werden.

In der Figur 6 ist ein drittes Ausführungsbeispiel für einen Antennenhalter gezeigt. Bei diesem Ausführungsbeispiel ist das Abstandselement 40 durch ein Vierkantrohr gebildet. Auf das Vierkantrohr aufgeschoben ist ein rohrförmiges Anschlusselement 220, das ebenfalls aus einem Vierkantrohr gebildet ist. Das rohrförmige Anschlusselement 220 bildet somit eine vierkantförmige Anschlusshülse, die auf das Abstandselement 40 aufgeschoben ist. Das rohrförmige Anschlusselement gemäß der Figur 6 - ebenso wie die Anschlusshülse 210 gemäß der Figur 5 - ermöglicht es, das ringförmige Element 50 von dem Rahmengestell 22 zu trennen bzw. zu demontieren, wenn der Antennenhalter 10 verpackt und/oder transportiert werden soll. Außerdem ermöglicht er es, das ringförmige Element 50 in vier unterschiedlichen Ausrichtungen auf das Rahmengestell 22 aufzusetzen.

Die Figur 7 zeigt ein viertes Ausführungsbeispiel für einen Antennenhalter. Bei diesem Antennenhalter weist das Rahmengestell 22 anstelle von vier Segmenten nur zwei Segmente 23 und 24 auf, die vorzugsweise rechteckförmig sind. In die rechteckförmigen Segmente 23 und 24 können beispielsweise Türstürze oder Fensterstürze zum Fixieren des Rahmengestells 22 auf der Trägerfläche 30 eingelegt werden.

Die Figur 8 zeigt ein fünftes Ausführungsbeispiel für einen Antennenhalter. Das Rahmengestell 22 weist zwei Segmente 23 und 24 auf, die vorzugsweise rechteckförmig sind. Zur mechanischen Verstärkung umfasst das Rahmengestell 22 zusätzlich zwei Flacheisen 300, auf die beispielsweise Türstürze oder Fensterstürze zum Fixieren des Rahmengestells 22 auf der Trägerfläche 30 aufgelegt werden können.

### Bezugszeichenliste

- 10: Antennenhalter
- 20: Auflagevorrichtung
- 22: Rahmengestell
- 23: Segment
- 24: Segment
- 25: Segment
- 26: Segment
- 30: Trägerfläche
- 40: Abstandselement
- 50: ringförmiges Element
- 55: u-förmiges Trägerelement
- 60: Bodenabschnitt
- 70: Seitenabschnitt
- 80: Seitenabschnitt
- 90: Verbindungselement / Rundrohr
- 100: Außenkontur
- 110: Anschlusselement
- 120: Innenringbereich
- 125: Klemmelement
- 130: Klemmelement
- 140: Bodenteil
- 150: Oberseite
- 160: Mast
- 170: Zacken bzw. Riffelungen
- 180: Mutter
- 200: Schwenkmechanismus
- 210: Anschlusselement
- 215: Schraube
- 220: Anschlusselement
- 300: Flacheisen
- A: Abstand

## Patentansprüche

1. Antennenhalter (10) mit
- einer Auflagevorrichtung (20) zur Auflage des Antennenhalters auf einer Trägerfläche (30) und
- einem mit der Auflagevorrichtung in Verbindung stehenden Mast (160), an dem eine Antenne befestigbar ist,
- wobei die Auflagevorrichtung ein Rahmengestell (22) umfasst, in das zum Beschweren der Auflagevorrichtung Platten einlegbar sind,
**dadurch gekennzeichnet, dass**
- zwischen dem Mast und der Auflagevorrichtung ein Schwenkmechanismus (200) vorgesehen ist, der eine Schwenkbewegung des Masts relativ zu der Auflagevorrichtung ermöglicht,
- wobei der Schwenkmechanismus ein ringförmiges Element (50) mit einem Innenringbereich (120) und ein Anschlusselement (110) aufweist, das den Innenringbereich durchgreift, und
- das Anschlusselement ein Klemmelement (125) und ein Gegenklemmelement (130) umfasst, die einen Abschnitt des ringförmigen Elements mittelbar oder unmittelbar zwischen ihren Klemmelementinnenseiten einklemmen.

2. Antennenhalter nach Anspruch 1,
**dadurch gekennzeichnet, dass**
zwischen der Auflagevorrichtung und dem Schwenkmechanismus ein Abstandselement (40) angeordnet ist, das den Schwenkmechanismus von der Auflagevorrichtung unter Bildung eines vorgegebenen vertikalen Abstands (A) trennt.

3. Antennenhalter nach einem der voranstehenden Ansprüche,
**dadurch gekennzeichnet, dass**
das ringförmige Element aufweist:
- einen Bodenabschnitt (60), an dem zwei zumindest näherungsweise parallel verlaufende Seitenabschnitte (70, 80) angebracht sind, und
- ein Verbindungselement (90), das die beiden Seitenabschnitte verbindet und mit diesen sowie dem Bodenabschnitt den Innenringbereich definiert.

4. Antennenhalter nach Anspruch 3
**dadurch gekennzeichnet, dass**
das Verbindungselement zumindest näherungsweise parallel zu der Trägerfläche verläuft.

5. Antennenhalter nach einem der Ansprüche 3 oder 4,
**dadurch gekennzeichnet, dass**
der Bodenabschnitt und die Seitenabschnitte durch ein umgebogenes Flacheisen gebildet sind.

6. Antennenhalter nach Anspruch 2, oder nach Ansprüchen 3-5, soweit abhängig von Anspruch 2,
**dadurch gekennzeichnet, dass**
das ringförmige Element mittelbar oder unmittelbar mit einem Ende des Abstandselements und das Anschlusselement mittelbar oder unmittelbar mit dem Mast in Verbindung steht.

7. Antennenhalter nach Anspruch 2, oder nach Ansprüchen 3-6, soweit abhängig von Anspruch 2, **dadurch gekennzeichnet, dass**
das ringförmige Element mittelbar oder unmittelbar mit dem Mast und das Anschlusselement mittelbar oder unmittelbar mit einem Ende des Abstandselements in Verbindung steht.

8. Antennenhalter nach einem der voranstehenden Ansprüche,
**dadurch gekennzeichnet, dass**
der Mast mittelbar oder unmittelbar an dem Klemmelement angebracht ist.

9. Antennenhalter nach einem der voranstehenden Ansprüche, **dadurch gekennzeichnet, dass**
- der Schwenkmechanismus (200) ein Verbindungselement (90), ein Klemmelement (125) und ein Gegenklemmelement (130) umfasst,
- wobei das Klemmelement und das Gegenklemmelement einen Abschnitt des Verbindungselements mittelbar oder unmittelbar zwischen ihren Klemmelementinnenseiten einklemmen.

10. Antennenhalter nach Anspruch 2, oder nach Ansprüchen 3-9, soweit abhängig von Anspruch 2, **dadurch gekennzeichnet, dass**
das Abstandselement durch ein Abstandsrohr gebildet ist.

11. Antennenhalter nach Anspruch 10, **dadurch gekennzeichnet, dass**
das Abstandsrohr ein Vierkantrohr, Rundrohr, eine Vierkantstange oder eine runde Stange ist.

## Claims

1. Antenna holder (10) having
- a bearing apparatus (20) for bearing the antenna holder on a support area (30) and
- a mast (160) which is connected to the bearing apparatus and to which an antenna can be fastened,
- wherein the bearing apparatus comprises a frame rack (22) in which plates can be inserted in order to weigh down the bearing apparatus,
**characterized in that**
- a pivoting mechanism (200) is provided between the mast and the bearing apparatus and allows a pivoting movement of the mast relative to the bearing apparatus,
- wherein the pivoting mechanism has an annular element (50) with an inner ring region (120) and a connection element (110) which passes through the inner ring region, and
- the connection element comprises a clamping element (125) and a mating clamping element (130) which clamp one section of the annular element indirectly or directly between their clamping element inner faces.

2. Antenna holder according to Claim 1,
**characterized in that**
a spacer element (40) is arranged between the bearing apparatus and the pivoting mechanism and separates the pivoting mechanism from the bearing apparatus so as to form a prespecified vertical distance (A).

3. Antenna holder according to either of the preceding claims,
**characterized in that**
the annular element has:
- a base section (60) to which two side sections (70, 80) which run at least approximately parallel are fitted, and
- a connecting element (90) which connects the two side sections and, with the said side sections and the base section, defines the inner ring region.

4. Antenna holder according to Claim 3,
**characterized in that**
the connecting element runs at least approximately parallel to the support area.

5. Antenna holder according to either of Claims 3 and 4,
**characterized in that**
the base section and the side sections are formed by a bent flat iron bar.

6. Antenna holder according to Claim 2 or Claims 3 to 5, in so far as dependent on Claim 2,
**characterized in that**
the annular element is connected indirectly or directly to one end of the spacer element, and the connection element is connected indirectly or directly to the mast.

7. Antenna holder according to Claim 2 or Claims 3 to 6, in so far as dependent on Claim 2,
**characterized in that**
the annular element is connected indirectly or directly to the mast, and the connection element is connected indirectly or directly to one end of the spacer element.

8. Antenna holder according to one of the preceding claims,
**characterized in that**
the mast is fitted indirectly or directly to the clamping element.

9. Antenna holder according to one of the preceding claims,
**characterized in that**
- the pivoting mechanism (200) comprises a connecting element (90), a clamping element (125) and a mating clamping element (130),
- wherein the clamping element and the mating clamping element clamp one section of the connecting element indirectly or directly between their clamping element inner faces.

10. Antenna holder according to Claim 2 or Claims 3 to 9, in so far as dependent on Claim 2
**characterized in that**
the spacer element is formed by a spacer pipe.

11. Antenna holder according to Claim 10,
**characterized in that**
the spacer pipe is a square pipe, a round pipe, a square rod or a round rod.

## Revendications

1. Support d'antenne (10) comprenant
- un dispositif d'appui (20) pour l'appui du support d'antenne sur une surface de support (30) et
- un mât (160) en liaison avec le dispositif d'appui, auquel mât peut être fixée une antenne,
- le dispositif d'appui comportant un bâti (22) dans lequel peuvent être insérées des plaques pour lester le dispositif d'appui,
**caractérisé en ce que**
- un mécanisme de pivotement (200) est prévu entre le mât et le dispositif d'appui, lequel mécanisme de pivotement permet un déplacement de pivotement du mât par rapport au dispositif d'appui,
- le mécanisme de pivotement comprenant un élément annulaire (50) doté d'une région annulaire intérieure (120) et un élément de raccordement (110) qui vient en prise à travers la région annulaire intérieure et
- l'élément de raccordement comportant un élément de serrage (125) et un élément de serrage conjugué (130) qui serrent directement ou indirectement une section de l'élément annulaire entre leurs faces intérieures d'élément de serrage.

2. Support d'antenne selon la revendication 1,
**caractérisé en ce**
**qu'**un élément d'écartement (40) est disposé entre le dispositif d'appui et le mécanisme de pivotement, lequel élément d'écartement sépare le mécanisme de pivotement du dispositif d'appui en formant un écartement vertical prédéfini (A).

3. Support d'antenne selon l'une quelconque des revendications précédentes,
**caractérisé en ce que**
l'élément annulaire comprend :
- une section de base (60) sur laquelle sont montées deux sections latérales (70, 80) s'étendant au moins approximativement parallèlement et
- un élément de liaison (90) qui relie les deux sections latérales et qui délimite avec celles-ci ainsi qu'avec la section de base la région annulaire intérieure.

4. Support d'antenne selon la revendication 3,
**caractérisé en ce que**
l'élément de liaison s'étend au moins approximativement parallèlement à la surface de support.

5. Support d'antenne selon l'une quelconque des revendications 3 ou 4,
**caractérisé en ce que**
la section de base et les sections latérales sont formées par un fer plat recourbé.

6. Support d'antenne selon la revendication 2 ou selon revendications 3 à 5, lorsqu'elles dépendent de la revendication 2,
**caractérisé en ce que**
l'élément annulaire est en liaison directement ou indirectement avec une extrémité de l'élément d'écartement et l'élément de raccordement est en liaison directement ou indirectement avec le mât.

7. Support d'antenne selon la revendication 2 ou selon revendications 3 à 6, lorsqu'elles dépendent de la revendication 2
**caractérisé en ce que**
l'élément annulaire est en liaison directement ou indirectement avec le mât et l'élément de raccordement est en liaison directement ou indirectement avec une extrémité de l'élément d'écartement.

8. Support d'antenne selon l'une quelconque des revendications précédentes,
**caractérisé en ce que**
le mât est monté directement ou indirectement sur l'élément de serrage.

9. Support d'antenne selon l'une quelconque des revendications précédentes, **caractérisé en ce que**
- le mécanisme de pivotement (200) comporte un élément de liaison (90), un élément de serrage (125) et un élément de serrage conjugué (130),
- l'élément de serrage et l'élément de serrage conjugué serrant directement ou indirectement une section de l'élément de liaison entre leurs faces intérieures d'élément de serrage.

10. Support d'antenne selon la revendication 2 ou selon revendications 3 à 9, lorsqu'elles dépendent de la revendication 2
**caractérisé en ce que**
l'élément d'écartement est formé par un tube d'écartement.

11. Support d'antenne selon la revendication 10,
**caractérisé en ce que**
le tube d'écartement est un tube carré, un tube rond, une tige carrée ou une tige ronde.
